# EUROPÄISCHE PATENTSCHRIFT

(11) **EP 1 359 102 B1**
(45) Veröffentlichungstag und Bekanntmachung des Hinweises auf die Patenterteilung: **26.01.2005**
(21) Anmeldenummer: 02009745.7
(22) Anmeldetag: 30.04.2002
(51) Int. Cl.: B65H 3/60, B65H 3/08, B65H 3/48

(54) **Vorrichtung zum Ausrichten und Vereinzeln gestapelter Platten**
Device and method for aligning and separating stacked plates
Dispositif et procédé pour aligner et séparer des plaques empilées

(43) Veröffentlichungstag der Anmeldung: 05.11.2003
(73) Patentinhaber: Siempelkamp Handling Systeme GmbH & Co., 82515 Wolfratshausen (DE)
(72) Erfinder:
(74) Vertreter: Szynka, Dirk

(56) Entgegenhaltungen:
- EP-A- 1 050 498
- WO-A-02/00538
- DE-A- 19 609 826
- "AN IMPROVED PAPER SUPPLY DESIGN" RESEARCH DISCLOSURE, KENNETH MASON PUBLICATIONS, HAMPSHIRE, GB, Nr. 325, 1. Mai 1991 (1991-05-01), Seite 370 XP000229727 ISSN: 0374-4353
- PATENT ABSTRACTS OF JAPAN vol. 006, no. 240 (M-174), 27. November 1982 (1982-11-27) & JP 57 137241 A (NISSAN JIDOSHA KK), 24. August 1982 (1982-08-24)
- PATENT ABSTRACTS OF JAPAN vol. 010, no. 189 (M-494), 3. Juli 1986 (1986-07-03) & JP 61 033441 A (TOSHIBA CORP), 17. Februar 1986 (1986-02-17)

## Beschreibung

Die vorliegende Erfindung bezieht sich auf eine Vorrichtung und ein Verfahren zum Vereinzeln gestapelter Platten.

Platten verschiedener Art werden bei ihrer Verarbeitung, zur Lagerung oder zum Transport flach übereinanderliegend aufgestapelt. Diese Stapel müssen für weitere Bearbeitungsvorgänge wieder vereinzelt werden. Die Erfindung bezieht sich dabei insbesondere auf beschichtete und unbeschichtete Span-, OSB-, MDF- und andere Faserplatten, Gipsplatten, Mineralplatten und ganz allgemein auf Platten aus Holz, Kunststoff, Metall und daraus zusammengesetzten Materialien.

Vorrichtungen zum Aufstapeln der Platten zu dem Stapel und Wiederabnehmen der Platten von dem Stapel sind in den unterschiedlichsten Bauformen bekannt und allgemein verbreitet. Zum Vereinzeln werden insbesondere auch Transporteinrichtungen mit Saugeinrichtungen zum Ansaugen der Platten oder Transporteinrichtungen mit Schiebern zum seitlichen Wegschieben der Platten eingesetzt. Stellvertretend für den umfangreichen Stand der Technik wird verwiesen auf die DE 195 07 363.0 und DE 196 09 826.2, in denen Transporteinrichtungen mit Ansaugeinrichtungen dargestellt sind und auf die im weiteren Verlauf der Beschreibung noch näher eingegangen wird.

Es wird ferner verwiesen auf die EP 1 050 498 A2, die eine Vorrichtung zum Abnehmen von Faltschachtelzuschnitten von einem Stapel zeigt, bei der eine Ausrichteeinrichtung den jeweils untersten Faltschachtelzuschnitt seitlich versetzt ausrichtet und dazu eine rechtwinklig geformte Stufe in einem Anschlag verwendet. Die WO 02/00538 A1 zeigt eine Vorrichtung zum Abnehmen von Platten von einem Stapel nach dem Oberbegriff des Anspruchs 1, wobei sämtliche Platten in dem Stapel versetzt ausgerichtet werden, indem der Stapelboden angeschrägt wird und der Stapel gegen eine gerade Anlage gedrückt wird. Der Kurzbericht "An Improved Paper Supply Design", Research Disclosure, Kenneth Mason Publications, Hampshire, GB, Nr. 325, 01.05.1991, Seite 370, zeigt eine Vorrichtung zum Abnehmen von Platten von einem Stapel mit einer Ausrichteeinrichtung zum seitlich versetzten Ausrichten der Platten, die starre schrägliegende Anlageflächen aufweist. Die JP 57137241 A zeigt laut Patent Abstracts of Japan, vol. 006, Nr. 240, 27.11.1982, eine Vorrichtung zum Abnehmen von Platten von einem Stapel, bei der eine Ausrichteeinrichtung ebenfalls eine starre schrägliegende Anlagefläche aufweist.

Der Erfindung liegt das technische Problem zugrunde, eine Vorrichtung und ein Verfahren anzugeben, die ein einfaches, zuverlässiges und effizientes Vereinzeln von Platten von einem Stapel erlauben.

Zum einen richtet sich die Erfindung auf eine Vorrichtung zum Abnehmen von Platten von einem Stapel, in dem die Platten übereinanderliegend gestapelt sind, mit: einer Ausrichteeinrichtung zum seitlichen Ausrichten von Platten in dem Stapel, die dazu ausgelegt ist, in dem Stapel obenliegende der Platten gegeneinander versetzt auszurichten und einer Transporteinrichtung zum Abnehmen ausgerichteter Platten von einer Oberseite des Stapels, dadurch gekennzeichnet, dass die Ausrichteeinrichtung einen im wesentlichen horizontal verfahrbaren Anlagekörper mit einer schrägliegenden Anlagefläche aufweist, wobei die schräge Lage der Anlagefläche der versetzten Ausrichtung der Platten in dem Stapel entspricht
sowie auf ein Verfahren zum Abnehmen von Platten von einem Stapel, in dem die Platten übereinanderliegend gestapelt sind, mit einer solchen Vorrichtung und den Verfahrensschritten: seitlich Ausrichten von Platten in dem Stapel, wobei in dem Stapel obenliegende der Platten in einer Richtung gegeneinander versetzt ausgerichtet werden und Abnehmen ausgerichteter Platten von einer Oberseite des Stapels, dadurch gekennzeichnet, dass dies durch im wesentlichen horizontales Verfahren eines Anlagekörpers mit einer schrägliegenden Anlagefläche erfolgt, wobei die schräge Lage der Anlagefläche der versetzten Ausrichtung der Platten in dem Stapel entspricht.

Die Grundidee der Erfindung liegt darin, eine Anzahl von in dem Stapel oben liegenden Platten entgegen dem Stand der Technik nicht genau übereinanderliegend auszurichten, also mit vertikalen Seitenkanten des Stapels, sondern gegeneinander versetzt. Dabei können die Platten in einer, jedoch auch in zwei Richtungen versetzt sein, die in der Ebene der Flächigkeit der Platten liegen. Es hat sich herausgestellt, dass diese Vorgehensweise zwar im Gegensatz zum Stand der Technik dazu führt, dass die übereinanderliegenden Platten im oberen Bereich des Stapels nicht mehr die gleichen Positionen in bezug auf die Ebene ihrer Flächigkeit einnehmen, sich jedoch mit dieser Form der Ausrichtung wesentliche Vorteile erzielen lassen.

Zum einen lassen sich die Platten, soweit für das Abnehmen sinnvoll und notwendig, auch in der versetzten Anordnung lagegenau ausrichten, und zwar in bezug auf die verschiedenen oberen Lagen unterschiedlich. Die Ausrichtung ist insbesondere sinnvoll, um unnötig lange Schleichwege der Transporteinrichtung zu vermeiden oder ein zuverlässiges Greifen oder Ansaugen der Platten durch die Transporteinrichtung zu gewährleisten.

Zum zweiten kann man den Vorgang des Ausrichtens und der Herstellung einer definierten Position kombinieren mit einer gewissen seitlichen Relativbewegung zwischen den Platten. Dadurch werden diese etwas voneinander getrennt, wenn sie zuvor an ihren Kanten oder in der Fläche aneinander gehaftet haben sollten.

Zum dritten bietet die versetzte Anordnung wesentlich verbesserte Möglichkeiten zu dem an sich bekannten Anblasen von Seitenkanten der oberen Platten in dem Stapel vor dem Abnehmen. Letzteres ist allerdings nicht als notwendiges Merkmal der Erfindung anzusehen, sondern lediglich ein Vorteil im Rahmen einer optionalen Ausgestaltung.

Die versetzte Ausrichtung wird durch eine Anlage an einem Anlagekörper hergestellt, wobei die Ausrichteeinrichtung mit einem Anlagekörper ausgestattet ist, der eine entsprechend der gewünschten versetzten Ausrichtung schrägliegende Anlagefläche aufweist. Der Anlagekörper wird durch die Ausrichteeinrichtung an die oberen Platten in dem Stapel so herangefahren, dass die schrägliegende Anlagefläche mit den gewünschten Seitenkanten der Platten in Kontakt kommt und die Platten so verschiebt, dass sie schließlich durch jeweilige Anlage an der schrägliegenden Anlagefläche in der gewünschten Weise versetzt angeordnet sind. Dabei wird der Anlagekörper dabei im wesentlichen horizontal und translatorisch verfahren. Zumindest die Anlagefläche besteht vorzugsweise aus elastischem Kunststoff, um bei dem Kontakt mit den Kanten Schäden zu vermeiden. Die Härte des Kunststoffs kann dabei an die bei dem Ausrichten auftretenden Kräfte, die gewünschte Präzision der Ausrichtung und die Belastbarkeit der Kanten angepasst werden.

Für den Antrieb des Anlagekörpers kommt vorzugsweise ein pneumatisches Element in Betracht, das durch ein oder eine Mehrzahl Stabilisierungslager unterstützt sein kann.

Zur Unterstützung der Wirkung des Anlagekörpers kann ein zweiter Anlagekörper vorgesehen sein, der mit den jeweils den von dem ersten Anlagekörper erfassten Kanten entgegengesetzten Kanten der Platten zusammenwirken soll und dazu eine zweite schrägliegende Anlagefläche aufweist. Die beiden Anlageflächen der Anlagekörper sind im Wesentlichen parallel zueinander. Vorzugsweise ist nur der erste der beiden Anlagekörper beweglich. Vorzugsweise weist der unbewegliche zweite Anlagekörper eine Anlagefläche auf, die einer über die entsprechende Seitenfläche des Stapels überhängenden versetzten Ausrichtung der Kanten der Platten entspricht. Vorzugsweise weist dieser Anlagekörper darüber hinaus eine vertikale Anschlagfläche auf, die Platten in dem Stapel, die von der versetzten Ausrichtung nicht erfasst werden sollen, bei der versetzten Ausrichtbewegung zurückhält.

Für das Vereinzeln der Platten durch die Transporteinrichtung kommen verschiedene Varianten bevorzugt in Betracht. Zum einen können die Platten einzeln nacheinander angesaugt und vorzugsweise seitlich weggezogen werden, was an sich bereits bekannt ist. Bei dünnen Platten und insbesondere bei etwas flexibleren Platten können zur Vergrößerung der Arbeitsgeschwindigkeit auch Transporteinrichtungen eingesetzt werden, die die Platten nicht einzeln, sondern paarweise oder zu mehreren abnehmen. Hierzu wird auf die bereits zitierten Schriften DE 196 09 826 und DE 195 07 363 verwiesen.

Dort wird das Entstapeln, also Abbauen eines Stapels, von Holzwerkstoffplatten mit Saugeinrichtungen dargestellt. Zuerst wird ein an einem Stapelende angeordnetes Ende einer oberen Platte von einer Saugeinrichtung erfasst und etwas seitlich weggezogen, so dass eine zweite Saugeinrichtung ein dadurch freigelegtes entgegengesetztes Ende der darunterliegenden Platte erfassen kann. Daraufhin können beide Platten gemeinsam, gegebenenfalls auch mit einer dritten Saugeinrichtung, von dem Stapel abgezogen werden und einem Walzenpaar zugeführt werden, das die aufeinanderliegenden Platten greift. Es ist klar, dass sich diese Vorgehensweise bzw. Vorrichtung auch für mehr als zwei aufeinanderliegende Platten ausführen lässt. Zu weiteren Einzelheiten wird auf die zitierten Schriften verwiesen.

Ferner können die Platten aber auch durch Schieber weggeschoben werden. Dabei können die Schieber mit Ansaugeinrichtungen entsprechend den obigen Erläuterungen kombiniert sein. Sie können aber auch ohne Ansaugeinrichtungen Platten von dem Stapel wegschieben, was an sich ebenfalls bereits bekannt ist.

Die obigen Möglichkeiten können auch durch eine einzige Vorrichtung alternativ ausführbar sein.

Da durch das erfindungsgemäße versetzte Ausrichten eine Mehrzahl obenliegender Platten in dem Stapel erfasst wird, kann der Arbeitstakt der Ausrichteeinrichtung kleiner sein als der Arbeitstakt der Transporteinrichtung zum Vereinzeln der Platten. Bevorzugt ist jedoch ein gleicher Arbeitstakt beider Vorrichtungsteile, wobei das gleichzeitige Abnehmen zweier oder mehrerer Platten entsprechend den obigen Erläuterungen als ein Takt verstanden wird. Dadurch kann sichergestellt werden, dass bei jedem Takt wieder die gleichen Ausgangspositionen für die nun zu vereinzelnden Platten hergestellt werden.

Vorzugsweise wird ferner eine Anblaseinrichtung eingesetzt, um das voneinander Trennen der Platten zu unterstützen. Die Anblaseinrichtung bläst vorzugsweise gegen die vorderen Kanten der Platten in Bezug zu der Richtung des Abnehmens. Diese Kanten sind durch das versetzte Ausrichten vorzugsweise über die entsprechende Stapelseitenfläche überhängend ausgerichtet, wie das Ausführungsbeispiel zeigt. Durch diese überhängende Anordnung ist die Trennwirkung des an sich bereits bekannten Anblasens besonders effizient.

Die Transporteinrichtung zum Vereinzeln der Platten kann beispielsweise zusätzlich zu den erwähnten Schiebern oder Ansaugeinrichtungen ein Paar von Rollen oder Riemen aufweisen, wobei die Platten zwischen die Rollen und/oder Riemen eingeschoben und durch einen Transportspalt transportiert werden können. Dadurch können die übrigen Elemente der Transporteinrichtung relativ kleine Transportstrecken der Platten bewirken, die diese bis zu diesem Rollen- oder Riemenpaar bringen. Daraufhin sorgt das Rollen-/Riemenpaar für einen Weitertransport beispielsweise auf eine Rollenbahn oder eine ähnliche Transportbahn.

Im Folgenden wird ein Ausführungsbeispiel der Erfindung erläutert. Dabei offenbarte Merkmale können auch einzeln oder in anderen Kombinationen erfindungswesentlich sein. Im Übrigen wird darauf hingewiesen, dass die vorstehende und die nachfolgende Beschreibung sowohl im Hinblick auf den Verfahrenscharakter als auch auf den Vorrichtungscharakter der Erfindung zu verstehen sind und die jeweiligen Merkmale für beide Aspekte der Erfindung relevant sind.

Die Figur zeigt eine schematische Seitenansicht einer erfindungsgemäßen Vorrichtung.

In der Figur ist zunächst mit 1 ein Stapel flach übereinanderliegender Holzwerkstoffplatten dargestellt. Zu dem größten Teil seiner vertikalen Erstreckung sind die Platten in dem Stapel 1 vertikal aufeinander ausgerichtet, so dass der Stapel vertikale Seitenflächen aufweist.

Links oberhalb des Stapels ist eine erster Anlagekörper 2 mit einer schrägen Anlagefläche 3 dargestellt. Dieser Anlagekörper 2 ist in der durch den darüber eingezeichneten Pfeil symbolisierten Weise horizontal in der Zeichenebene verschiebbar. Dies erfolgt durch eine nicht näher dargestellte und an sich konventionelle Antriebseinheit mit einem zentralen pneumatischen Zylinder und zwei horizontal daneben angeordneten Linearlagern.

Am in der Figur rechten oberen Ende des Stapels 1 ist ein zweiter Anlagekörper 4 mit einer zweiten schrägen Anlagefläche 5 eingezeichnet, der jedoch stationär ist. An die zweite schräge Anlagefläche 5 schließt sich unterhalb eine weitere vertikale Anlagefläche an, die parallel zu der benachbarten Seitenfläche des Stapels 1 liegt.

Der mit 6 bezeichnete Pfeil an diesem zweiten Anlagekörper 5 symbolisiert eine Anblaseinrichtung 6, die Luft unter Druck gegen an der zweiten schrägen Anlagefläche 5 anliegende Plattenkanten richten kann. Der zweite Anlagekörper 4 mit der Anlagefläche 5 und die Anblaseinrichtung 6 sind entlang den auf der Zeichenebene senkrecht stehenden Plattenkanten nebeneinander angeordnet, was nicht näher dargestellt ist. Konkret ist der Anlagekörper 4 zweiteilig und werden die nicht von den auf kleinere Teile der Plattenkanten beschränkten Anlagekörpern 4 erfassten Teile der Plattenkanten großflächig von der Anblaseinrichtung 6 erfasst.

Über der linken oberen Ecke des Stapels 1 und im wesentlichen mittig über dem Stapel 1 sind zwei Aggregate mit Saugereinheiten eingezeichnet, die mit 7 und 8 beziffert sind. Sie weisen jeweils nur symbolisch dargestellte Fahrwagen mit pneumatischen Betätigungselementen 9 und 10 auf und verfügen ferner über mit 11 und 12 bezeichnete Arme, an deren Ende jeweils eine Reihe 13 bzw. zwei versetzte Reihen 14 und 15 mit Saugereinheiten angebracht sind. Die pneumatischen Betätigungselemente 9 und 10 sind nicht nur in der horizontalen Richtung der Zeichenebene verfahrbar, sondern können die Arme 11 und 12 auch um auf der Zeichenebene senkrechte Achsen kippen. An dem Arm 12 ist ferner ein weiterer Arm 16 angelenkt, an dessen Ende ein Schieber 17 angebracht ist.

Rechts von der Oberseite des Stapels 1 ist ein Rollenpaar 18, 19 angeordnet, das zwischen den Rollen 18 und 19 auf die Unterkante der obersten Platte 20 des Stapels 1 ausgerichtet ist. Die obere Rolle 18 ist ferner vertikal elastisch gelagert. Dies ist in der Figur anhand der in dem Transportspalt gegriffenen obersten Platte 20 des Stapels 1 zu erkennen.

Die dargestellte Vorrichtung funktioniert bei sehr dünnen Platten (hier nicht dargestellt) wie folgt: Nach Anlieferung eines neuen Stapels 1 sind die Platten darin zunächst nicht präzise ausgerichtet, so dass der Stapel 1 im Mittel vertikale Seitenflächen aufweist. Die obersten Platten, im vorliegenden Fall die obersten sechs Platten, des Stapels 1 werden in den von der Anlagefläche 3 erfassbaren Bereich gefahren. Durch eine horizontale Bewegung des Anlagekörpers 2 (in der Figur nach rechts) schiebt die Anlagefläche 3 die obersten sechs Platten wie in der Figur dargestellt nach rechts, wobei diese an ihrem entgegengesetzten Ende in Anlage mit der zweiten Anlagefläche 5 des zweiten Anlagekörpers 4 kommen. Dabei stellt die vertikale Anlagefläche des zweiten Anlagekörpers 4 sicher, dass durch übermäßige Haftung zwischen den Platten nicht versehentlich weitere, tiefer liegende Platten mit verschoben werden.

Nach Zurückfahren des Anlagekörpers 2 greift die Saugeinrichtung 7 mit den Saugereinheiten 13 die oberste Platte und zieht diese etwas zurück, also in der Figur nach links. Von der im Sinne dieser Bewegung hinteren Seitenkante der obersten Platte, also der in der Figur rechten Seitenkante, wird dadurch ein Streifen der darunterliegenden Platte freigelegt. Daraufhin bewegt die Ansaugeinrichtung 8 die beiden Saugerreihen 14 und 15 zu dieser Kante der obersten Platte und saugt die oberste Platte in der Figur links von der Kante und die darunterliegende Platte in der Figur rechts von der Kante mit den jeweiligen Saugerreihen 14 (für die oberste Platte) und 15 (für die darunterliegende Platte) an. Beide Ansaugeinrichtungen 7 und 8 können dann die Platten bis zu dem Rollenpaar 18, 19 bringen, so dass deren jeweilige rechte Kante zwischen den Rollen 18 und 19 gegriffen wird. Hierbei ist anzumerken, dass das Rollenpaar 18 und 19 über die benachbarte Kante der Platten nicht durchgängig ausgeführt ist. Vielmehr handelt es sich um zwei entlang dieser Kante verteilte Rollenpaare, zwischen denen die Ansaugeinrichtung 8 verfahren werden kann. Dadurch werden die beiden obersten Platten zwischen dem Rollenpaar 18, 19 gegriffen, so dass sie seitlich weggezogen werden können, um beispielsweise auf eine Rollenbahn zu gelangen. Die durch den Pfeil symbolisierte Anblaseinrichtung 6 bläst kontinuierlich Luft gegen die im Bereich der zweiten Anlagefläche 5 überhängenden Kanten der Platten, so dass diese beim Abnehmen leichter von darunterliegenden Platten getrennt werden können.

Alternativ kann bei schwereren Platten darauf verzichtet werden, zwei Platten gleichzeitig wegzuziehen, so dass sich die in der Figur eigentlich dargestellte Situation ergibt. Hier ist nur die oberste Platte 20 zwischen den Rollen 18 und 19 gegriffen. Auf das geschilderte Zurückziehen der Platte (in der Figur nach links) mit Hilfe der Ansaugeinrichtung 7 wird hierbei also verzichtet. Stattdessen wird die Platte 20 durch die Ansaugeinrichtungen oder eine der Ansaugeinrichtungen 7 und 8 zu dem Rollenpaar 18 und 19 transportiert und/oder auch (lediglich) durch den an dem Arm 16 angebrachten Schieber 17. Dieser kann an der in der Figur linken Kante einer stärkeren Platte verhakt werden, so dass der Schieber 17 die Platte zu dem Rollenpaar 18, 19 verschieben kann. Die Saugereinheiten 13, 14, 15 sind hier also nicht notwendig.

Man erkennt, dass die in der Figur dargestellte Vorrichtung für verschiedene Plattentypen verwendbar ist, wobei die Platten entweder einzeln angesaugt und seitlich weggebracht werden können oder paarweise angesaugt und gemeinsam als Paar seitlich wegtransportiert werden können oder schließlich bei schwereren einzelne Platten ohne Ansaugen einzeln oder auch in der Mehrzahl über einen Schieber abgenommen werden können. Dabei wird jeweils das Rollenpaar 18, 19 verwendet. Während die oberste Lage oder die obersten beiden Lagen des Stapels 1 seitlich wegtransportiert werden, wird der Stapel 1 um die entsprechende Höhe nach oben verrückt, woraufhin die Anlagekörper 2 und 4 mit einem neuen Takt wieder für die versetzte Positionierung sorgen. Diese Positionierung erfolgt nach jedem Abnahmevorgang von Platten.

Das Beispiel veranschaulicht die verschiedenen Vorteile der versetzten Anordnung der obersten Platten des Stapels 1. Zum einen werden diese voneinander gelöst, wenn die Kanten oder Flächen der Platten zuvor aneinander geklebt haben sollten. Zum zweiten wird wie bei einer konventionellen vertikalen Ausrichtung eine definierte Plattenlage hergestellt, so dass die Saugerreihen 13, 14, 15 lagegenau angreifen können und insbesondere der Schieber 17 keinen langen Schleichweg (zur Vermeidung einer Kollision mit der Kante) benötigt. Schließlich ist die Wirkung der Anblaseinrichtung 6 aufgrund der Verfächerung im benachbarten Bereich des Plattenstapels 1 verbessert.

## Patentansprüche

1. Vorrichtung zum Abnehmen von Platten (20) von einem Stapel (1 ), in dem die Platten (20) übereinanderliegend gestapelt sind, mit:
einer Ausrichteeinrichtung (2 - 5) zum seitlichen Ausrichten von Platten (20) in dem Stapel (1), die dazu ausgelegt ist, in dem Stapel (1) obenliegende der Platten (20) gegeneinander versetzt auszurichten,
und einer Transporteinrichtung (7 - 17) zum Abnehmen ausgerichteter Platten (20) von einer Oberseite des Stapels (1),
**dadurch gekennzeichnet, dass** die Ausrichteeinrichtung (2 - 5) einen im wesentlichen horizontal verfahrbaren Anlagekörper (2) mit einer schrägliegenden Anlagefläche (3) aufweist, wobei die schräge Lage der Anlagefläche (3) der versetzten Ausrichtung der Platten (20) in dem Stapel (1) entspricht.

2. Vorrichtung nach Anspruch 1, bei der die Anlagefläche (3) aus elastischem Kunststoff gefertigt ist.

3. Vorrichtung nach Anspruch 1 oder 2, bei der der Anlagekörper (2) durch einen pneumatischen Antrieb mit Stabilisierungslager verfahrbar ist.

4. Vorrichtung nach einem der Ansprüche 1 - 3, bei der die Ausrichteeinrichtung (2 - 5) einen zweiten Anlagekörper (4) mit einer weiteren zweiten Anlagefläche (5) aufweist, die im wesentlichen parallel zu der ersten Anlagefläche (3) liegt, welcher für zu den von dem Anlagekörper (2) erfassten Kanten der Platten (20) entgegengesetzte Kanten als Anschlag wirkt.

5. Vorrichtung nach einem der vorstehenden Ansprüche, bei der die Transporteinrichtung (7 - 17) eine Ansaugeinrichtung (7 - 15) zum Ansaugen in dem Stapel (1) obenliegender Platten (20) aufweist und dazu ausgelegt ist, angesaugte Platten (20) seitlich von dem Stapel (1) abzunehmen.

6. Vorrichtung nach Anspruch 5, bei der die Transporteinrichtung (7 - 17) zum Ansaugen und Abnehmen jeweils nur der obersten Platte (20) in dem Stapel (1) ausgelegt ist.

7. Vorrichtung nach Anspruch 5 oder 6, bei der die Transporteinrichtung (7 - 17) zum Ansaugen und seitlichen Verschieben jeweils der obersten Platte (20) in dem Stapel (1) und dann Ansaugen der zweitobersten Platte in dem Stapel (1) und gemeinsamen seitlichen Abnehmen beider Platten ausgelegt ist.

8. Vorrichtung nach einem der vorstehenden Ansprüche, bei der die Transporteinrichtung (7 - 17) einen Schieber (17) zum seitlichen Abnehmen von Platten (20) in dem Stapel (1) aufweist.

9. Vorrichtung nach einem der vorstehenden Ansprüche, bei der die Ausrichteeinrichtung (2 - 5) die Platten (20) in dem Stapel (1) in dem selben Takt ausrichtet, in dem die Transporteinrichtung (7 - 17) die Platten (20) von dem Stapel (1) abnimmt.

10. Vorrichtung nach einem der vorstehenden Ansprüche, bei der die Transporteinrichtung (7 - 17) zum seitlichen Abnehmen der Platten (20) ausgelegt ist und eine Anblaseinrichtung (6) zum Anblasen in bezug auf das Abnehmen vorderer Kanten der Platten (20) aufweist.

11. Vorrichtung nach einem der vorstehenden Ansprüche, bei der die Transporteinrichtung (7- 17) dazu ausgelegt ist, die Platten (20) seitlich zu einem Paar benachbarter Rollen (18, 19) oder Riemen zu transportieren, das die Platten (20) zwischen den Rollen (18, 19) oder Riemen greift und von dem Stapel (1) wegtransportiert.

12. Verfahren zum Abnehmen von Platten (20) von einem Stapel (1), in dem die Platten (20) übereinanderliegend gestapelt sind, mit einer Vorrichtung nach einem der vorstehenden Ansprüche und den Verfahrensschritten: seitlich Ausrichten von Platten (20) in dem Stapel (1), wobei in dem Stapel (1) obenliegende der Platten (20) in einer Richtung gegeneinander versetzt ausgerichtet werden,
und Abnehmen ausgerichteter Platten (20) von einer Oberseite des Stapels (1),
**dadurch gekennzeichnet, dass** dies durch im wesentlichen horizontales Verfahren eines Anlagekörpers (2) mit einer schrägliegenden Anlagefläche (3) erfolgt, wobei die schräge Lage der Anlagefläche (3) der versetzten Ausrichtung der Platten (20) in dem Stapel (1) entspricht.

## Claims

1. An apparatus for removal of boards (20) from a stack (1) in which the boards (20) are stacked on top of one another, having:
an aligning device (2-5) for lateral aligning of boards (20) in the stack (1) such that the alignment of the boards (20) on top of the stack (1) is successively staggered in relation to one another,
and a transport device (7-17) for removal of aligned boards (20) from the top of the stack (1),
which apparatus is **characterised in that** the aligning device (2-5) comprises a buttress (2) that is essentially horizontally (2) moveable and has an oblique contact surface (3), whereby the oblique orientation of the contact surface (3) corresponds to the successive staggering of the boards (20) in the stack (1).

2. An apparatus according to claim 1 in which the contact surface (3) is made of an elastic plastic material.

3. An apparatus according to claim 1 or 2 in which the buttress (2) is moveable by means of a pneumatic drive having a stabilisation bearing.

4. An apparatus according to one of claims 1-3 in which the aligning device (2-5) includes a second buttress (4) with a further second contact surface (5) which is essentially parallel to the first contact surface (3) and acts as a stop for edges being opposed to the edges of the boards (20) contacted by the buttress (2).

5. An apparatus according to one of the preceding claims in which the transport device (7-17) comprises a suction taking up device (7-15) for taking up boards (20) on top of the stack (1) and designed to remove the boards (20) thus taken up by suction from the stack (1) laterally.

6. An apparatus according to claim 5 in which the transport device (7-17) is designed to take up and remove only the uppermost board (20) in the stack (1).

7. An apparatus according to claim 5 or 6 in which the transport device (7-17) is designed for taking up and lateral displacement of the uppermost board (20) in the stack (1) and then taking up the next board in the stack (1) and removing both boards from the stack laterally.

8. An apparatus according to one of the preceding claims in which the transport device (7-17) comprises a pushing dog (17) for lateral removal of boards (20) in the stack (1).

9. An apparatus according to one of the preceding claims in which the aligning device (2-5) aligns the boards (20) in the stack (1) at the same cycle as the transport device (7-17) removes the boards (20) from the stack (1).

10. An apparatus according to one of the preceding claims in which the transport device (7-17) is designed for lateral removal of the boards (20) and comprises a blower (6) to blow against, in relation to the removal, leading edges of the boards (20).

11. An apparatus according to one of the preceding claims in which the transport device (7-17) is designed to transport the boards (20) laterally to a pair of adjacent rollers (18, 19) or belts, whereby the boards (20) are gripped between the rollers (18, 19) or belts and transported away from the stack (1).

12. A method of removing boards (20) from a stack (1) in which the boards (20) are stacked on top of one another, using an apparatus according to one of the preceding claims and process steps as follows:
lateral aligning of boards (20) in the stack (1), whereby boards (20) on top of the stack (1) are successively staggered in relation to one another in a direction
and removal of the boards (20) thus aligned from the top of the stack (1),
**characterised in that** this is performed by essentially horizontal movement of a buttress (2) with an obliquely angled contact surface (3), whereby the oblique orientation of the contact surface (3) corresponds to the successive staggering of the boards (20) in the stack (1).

## Revendications

1. Dispositif pour la dépose de panneaux (20) à partir d'une pile (1), dans laquelle les panneaux (20) sont empilés les uns sur les autres, ledit dispositif comportant :
un mécanisme de positionnement (2 - 5) latéral des panneaux (20) de la pile (1), ledit mécanisme de positionnement (2 - 5) étant conçu pour positionner des panneaux (20) supérieurs de la pile (1) décalé les uns par rapport aux autres
et une installation de transport (7 -17) pour la dépose des panneaux (20) positionnés à partir de la partie supérieure de la pile (1),
ledit dispositif étant caractérisé en ce sens que le mécanisme de positionnement (2 - 5) comporte un corps de contact (2), essentiellement mobile dans un sens horizontal et muni d'une surface de contact inclinée (3), la position inclinée de la surface de contact (3) correspondant au positionnement décalé des panneaux (20) de la pile (1).

2. Dispositif selon la revendication (1), sur lequel la surface de contact inclinée (3) est réalisée en une matière plastique élastique.

3. Dispositif selon la revendication 1 ou 2, sur lequel la mobilité du corps de contact (2) est obtenue au moyen d'un entraînement pneumatique muni de paliers de stabilisation.

4. Dispositif selon une des revendications 1 à 3, sur lequel le mécanisme de positionnement (2 - 5) comporte un deuxième corps de contact (4) muni d'une deuxième surface de contact (5), essentiellement parallèle à la première surface de contact (3) et faisant fonction de butée pour les arêtes opposées aux arêtes des panneaux (20) en contact avec le corps de contact (2).

5. Dispositif selon une des revendications précédentes, sur lequel l'installation de transport (7 - 17) comporte une installation d'aspiration (7 - 15) pour aspirer les panneaux (20) supérieurs de la pile (1), ladite installation d'aspiration (7 - 15) étant conçue pour une dépose latérale à partir de la pile (1) des panneaux (20) aspirés.

6. Dispositif selon la revendication 5, sur lequel l'installation de transport (7-17) est conçue pour l'aspiration et la dépose à chaque fois seulement du panneau (20) supérieur de la pile (1).

7. Dispositif selon la revendication 5 ou 6, sur lequel l'installation de transport (7 - 17) est conçue pour un cycle comportant d'abord l'aspiration et le déplacement latéral à chaque fois du panneau (20) supérieur de la pile (1), suivis de l'aspiration du deuxième panneau (20) à partir du haut et de la dépose latérale en commun des deux panneaux (20).

8. Dispositif selon une des revendications précédentes, sur lequel l'installation de transport (7 - 17) comporte un mécanisme de poussée (17) pour la dépose latérale des panneaux (20) à partir de la pile (1).

9. Dispositif selon une des revendications précédentes, sur lequel l'installation de positionnement (2 - 5) positionne les panneaux (20) sur la pile (1) à une cadence identique à celle avec laquelle l'installation de transport (7-17) dépose les panneaux (20) à partir de la pile (1).

10. Dispositif selon une des revendications précédentes, sur lequel l'installation de transport (7 - 17) est conçue pour la dépose latérale des panneaux (20) et comporte une installation de soufflage (6) pour le soufflage des arêtes avant des panneaux (20) en sens de al dépose.

11. Dispositif selon une des revendications précédentes, sur lequel l'installation de transport (7 - 17) est conçue pour transporter les panneaux (20) latéralement vers une paire de rouleaux (18, 19) voisins ou une paire de courroies voisines, ladite paire agrippant les panneaux (20) entre les rouleaux (18, 19) ou entre les courroies pour les transporter hors de la pile (1).

12. Procédé pour la dépose de panneaux (20) à partir d'une pile (1), dans laquelle les panneaux (20) sont empilés les uns sur les autres, ladite dépose se faisant au moyen d'un dispositif selon une des revendications précédentes et ledit procédé comportant les pas suivants :
positionnement latéral des panneaux (20) de la pile (1) de façon que les panneaux (20) supérieurs soient décalés dans un sens donné
et dépose des panneaux (20) ainsi positionnées à partir de la partie supérieure de la pile (1),
et étant caractérisé en ce sens que ledit positionnement se fait pour l'essëntiel par déplacement horizontal d'un corps de contact (2) muni d'une surface de contact inclinée (3), la position inclinée de la surface de contact (3) correspondant au positionnement décalé des panneaux (20) de la pile (1).
